# EUROPÄISCHE PATENTSCHRIFT

(11) **EP 1 854 602 B1**
(45) Veröffentlichungstag und Bekanntmachung des Hinweises auf die Patenterteilung: **25.08.2010**
(21) Anmeldenummer: 06009893.6
(22) Anmeldetag: 12.05.2006
(51) Int. Cl.: B27D 5/00, B26B 17/00, B26B 29/06

(54) **Vorrichtung zum Ablängen von Umleimern**
Device for the cutting to size of edge strips
Dispositif pour couper à la longueur voulue des bandes de chant

(43) Veröffentlichungstag der Anmeldung: 14.11.2007
(73) Patentinhaber: REHAU AG + Co, 95111 Rehau (DE)
(72) Erfinder: Zeidler, Armin, 95100 Selb (DE)

(56) Entgegenhaltungen:
- EP-A1- 0 673 731
- DE-U1- 8 028 742
- DE-U1- 20 308 339
- US-A- 5 005 454

## Beschreibung

Die Erfindung betrifft eine Vorrichtung zum Ablängen von Umleimern gemäß des Oberbegriffes des Anspruches 1, welche an wenigstens einer Schmalseite von Möbelbauplatten, Arbeitsplatten und dergleichen angeordnet sind, mit einer Basis und einer Halteeinheit, mit einer quer zur Halteeinheit angeordneten ersten Klinge und einer gegenüberliegend angeordneten zweiten Klinge.

Die Stirnseiten von Möbelbauplatten, Arbeitsplatten und dergleichen werden häufig in dekorativer Form mit sog. Umleimern verkleidet. Diese Umleimer sind beispielsweise aus thermoplastisch bzw. duroplastisch verarbeitbaren Werkstoffen als Kunststoffextrusionsprofile ausgebildet, aus Holz bzw. holzähnlichen Werkstoffen sowie auch aus metallischen Werkstoffen sowie Kombinationen dieser Werkstoffe ausgeführt. Das Aufbringen dieser Umleimer an die Schmalseiten erfolgt zum überwiegenden Teil unmittelbar bei der Herstellung der vorgenannten Möbelbauplatten, Arbeitsplatten und dergleichen auf beispielsweise sogenannten Kantenumleimmaschinen. Hier sind derartige Vorrichtungen zum Ablängen von Umleimern in der Regel in derartigen Maschinen eingebunden.

Bei der handwerklichen Verarbeitung solcher Möbelbauplatten, Arbeitsplatten und dergleichen zu beispielsweise Möbelbaugruppen bzw. bei der individuellen Montage direkt bei Kunden müssen die mit den Umleimern versehenen Möbelbauplatten, Arbeitsplatten und dergleichen zugeschnitten werden und die entstandenen Schnittflächen wieder mit einem Umleimer verschlossen werden. Dabei muss zwangsläufig der Umleimer nach dem Aufbringen auf die Schmalseite der Möbelbauplatte, Arbeitsplatte und dergleichen auf eine bestimmte Länge abgelängt werden.
Diese Art des Ablängens der Umleimer erfolgt meistens von Hand mittels entsprechender Werkzeuge wie beispielsweise Rasierklingenmesser, Zangen und dergleichen. Da es sich zumeist um relativ hochwertige Möbelbaugruppen beispielsweise in Küchen oder Büroräumen handelt, muss natürlich der bei dem Schneidvorgang entstehende Schnitt beispielsweise im Winkel von zwei aufeinander treffenden Schmalseiten der Möbelbauplatte, Arbeitsplatte und dergleichen sehr genau ausgeführt sein, um möglichst keine Schnittkante zu sehen, sowie insbesondere bei thermoplastisch verarbeitbaren Umleimern keinen sog. "Weißbruch" zu erzeugen.
Dies erfordert ein außerordentliches handwerkliches Geschick, sowie ein erhöhter Zeitaufwand von der ausführenden Person. Besonders sorgfältig muss dies beispielsweise erfolgen, wenn an einer beispielsweise spitzwinklig ausgebildeten Möbelbauplatte, Arbeitsplatte und dergleichen zwei Umleimerenden aufeinander treffen und diese bündig zueinander abzulängen sind.
Nachteilig bei dem Stand der Technik wird gesehen, dass es trotz der Genauigkeit und des erhöhten Zeitaufwandes der ausführenden Person immer wieder vorkommt, dass entweder zu wenig abgeschnitten wird, so dass das Ablängen des Umleimers mehrfach wiederholt werden muss oder dass, wenn auch nur im geringsten Umfang, zuviel abgeschnitten wird und eine unschöne, sichtbare Schnittkante entsteht.
Ein weiterer Nachteil wird darin gesehen, dass der Umleimer beim Ablängen splittert bzw. ausbricht und das hochwertige Dekor an dieser Stelle zerstört wird mit der Konsequenz, dass an dieser Stelle der zerstörte Umleimer entfernt und ein neuer Umleimer aufgebracht werden muss.

In zunehmendem Maße kommen auch metallische Werkstoffe, z. B. Aluminium als Umleimer, aber auch thermoplastisch verarbeitbare Werkstoffe in Verbindung mit metallischen Werkstoffen zum Einsatz. Das Ablängen dieser Umleimer von Hand ist bei entsprechenden Breiten bzw. Dicken mit einem Rasierklingenmesser kaum noch realisierbar.

Aus der DE 8028742 U1 ist eine derartige Vorrichtung zum Ablängen von Umleimern bekannt. Dieses tragbare Kappgerät für Umleimer zum Bündigkappen der überstehenden Umleimerenden soll es ermöglichen, überstehende Umleimerenden rasch, sauber und zuverlässig zu kappen. Dies soll dadurch erreicht werden, dass zwei Anlageelemente zu einem Anlagewinkel verbunden sind, an dessen einem Ende ein quer zum Anlagewinkel verschiebbares Kappmesser und ein Längsanschlag angeordnet ist. Das Kappmesser ist mit seiner Bewegungsbahn gegen den Anschlag geneigt an diesem angeordnet.
Nachteilig bei diesem Kappgerät ist, dass die Anordnung bzw. die Ausführung des Kappmessers nur ein Ablängen des Umleimers in der Form zulässt, dass es mittels des geführten Kappmessers durchgeschlagen werden muss. Hierzu ist ein sehr hoher Kraftaufwand erforderlich, der durch die ausführende Person nur ungenügend dosiert aufgebracht werden kann. Es, wird weiterhin als nachteilig gesehen, dass bei zu hohem Schlagkraftaufwand das Kappmesser in die Schmalseite der Möbelbauplatte, Arbeitsplatte und dergleichen eindringt und Schäden an den hochwertigen Möbelbaugruppen verursacht, die nur sehr zeit- und kostenaufwändig bzw. gar nicht reparabel sind.

Die EP-A-0 673731 beschreibt eine Vorrichtung zum Ablängen von Umleimern. Die Vorrichtung umfasst eine erste Anlageoberfläche für die Kante des Brettes, auf dem der zu schneidende Umleimer gelegen ist, eine scharfe Endkante der ersten Oberfläche, deren Begrenzung die korrekte Schneidlinie angibt, eine zweite Anlageoberfläche senkrecht zur ersten Oberfläche und eine Schneide, die entlang eines aktiven Hubs und eines Rückkehrhubs, der dem ersteren entgegengesetzt ist, bewegbar ist. Die erste Oberfläche besitzt dabei die Funktion eines Anschlages, der die scharfe Endkante bildet, wobei die Schneide im aktiven Hub derselben sich von einer ersten Position, die relativ zu dem Anschlagkörper an der Seite der zweiten Oberfläche gelegen ist, zu einer zweiten Position bewegt, bei der sie sich über den Anschlagkörper hinausbewegt. Die zweite Oberfläche weist einen Schlitz oder eine Aussparung unmittelbar neben der ersten Oberfläche auf, wobei die Schneide entfernbar an einem in Längsrichtung bewegbaren Schneidelement angebracht ist, das in Richtung der ersten Position federbelastet ist. Die Vorrichtung ist dabei so gestaltet, dass sie ein von Hand betätigtes bzw. von Hand gehaltenes Werkzeug ist, umfassend einen Hebel mit einem Griff, um das bewegbare Schneidelement zu betätigen. Weiterhin weist die Vorrichtung einen Aufbau auf, der ein Gehäuse für das bewegbare Element bildet und die ersten und zweiten Anlageoberflächen und den Schlitz bildet, wobei Führungen, die an dem Aufbau für die Längsbewegung des Schneidelementes angebracht sind, und ein Schaft zum Hin- und Herbewegen des Hebels vorhanden sind. Dabei ist die erste Oberfläche mit einem anschlagähnlichen Element versehen, das die scharfe Endkante bildet.

Die US-A-5 005 454 betrifft Maschinen für die Holzverarbeitungs- und die Möbelherstellungsbranche, insbesondere Maschinen, die zur Herstellung laminierter Strukturen oder Materialien verwendet werden.

Die US-A-5 005 454 beschreibt eine Vorrichtung zum Schneiden einer überschüssigen Laminatschicht, die sich über eine Ecke hinaus erstreckt, die durch die Überschneidung zweier Ränder eines laminierten Substrats gebildet wird, wobei die Laminatschicht eine Vorder- und eine Rückseite aufweist. Die Vorrichtung weist eine Basis mit einem Paar im wesentlich senkrecht zueinander angeordneten Eckeneingriffsmesser auf, die an der Basis angebracht sind, wobei entlang den Messern Schneidkanten angeordnet sind und wobei beide Schneidkanten entsprechend der Vorderseite der Laminatschicht konturiert sind. Eines der Messer ist relativ zum anderen Messer beweglich, wobei das andere Messer starr an der Basis befestigt ist und wobei beide Schneidkanten die Laminatschicht vollständig entlang den Längen gleichzeitig berühren, so dass die überschüssige Laminatschicht effizient an der Ecke des Substrates durch die Bewegung des beweglichen Messers in Richtung des festen Messers abgeschnitten wird. Die Messer sind dabei ausweislich der Fig. 4 bzw. 6 rechtwinklig zueinander angeordnet, so dass das starr an der Basis befestigte Messer die zu beschneidende Laminatschicht fixiert, während gleichzeitig das beweglich angeordnete Messer mit seiner Schneidkante den überschüssigen Rand der Laminatschicht abschert und nicht schneidet.

Die DE-U-203 08 339 beschreibt eine Vorrichtung zum Ablängen von Umleimern, welche die Stirnseiten von Möbelbauplatten, Arbeitsplatten und dergleichen verkleiden, mit einer quer zu einem Anlageelement beweglich angeordneten Schneidklinge, wobei an ein eine fest angeordnete Schneidklinge haltende und die beweglich angeordnete Schneidklinge führendes erstes Halteelement ein das abzulängende Umleimerende von der Möbelbauplatte abführendes zweites Halteelement angeordnet ist und das die Kante des ersten Halteelementes beim Schneidvorgang an dem Umleimeranfang anliegt.

Es ist weiterhin von Nachteil, dass insbesondere beim Ablängen von thermoplastischen Umleimem ein sog. "Weißbruch" entsteht, so dass die Schnittkante des abgelängten Umleimers weißlich verfärbt ist.

Weiterhin nachteilig wird gesehen, dass beispielsweise bei spitzwinklig ausgebildeten Möbelbauplatten, Arbeitsplatten und dergleichen die zwei aufeinander treffenden Enden der Umleimer nicht in der optisch ansprechenden bündigen Geometrie ablängbar sind.

Hier setzt die Erfindung ein, die es sich zur Aufgabe gestellt hat, den bekannten Stand der Technik zu verbessern und eine Vorrichtung zum Ablängen von Umleimern aufzuzeigen, die kostengünstig und wirtschaftlich herstellbar ist, die ein weißbruchfreies Ablängen von Umleimem erlaubt und bei der die abgelängten Enden der Umleimer in einer optisch ansprechenden Geometrie vorliegen.

Erfindungsgemäß wird dies durch die Merkmale des Anspruches 1 gelöst. Weitere vorteilhafte Ausgestaltungen sind in den Unteransprüchen beschrieben.

Die erfindungsgemäße Vorrichtung zum Ablängen von Umleimem ist so ausgebildet, dass die an der Halteeinheit angeordnete zweite Klinge etwa bündig am abzulängenden Ende des an der Schmalseite der Möbelbauplatte angeordneten Umleimers positioniert ist, wobei sich die erste Klinge wenigstens teilweise am Ende des Umleimers und an der Schmalseite der Möbelbauplatte abstützt, dass die zweite Schneidklinge an der dem Ende des Umleimers gegenüberliegenden Schmalseite der Möbelbauplatte angeordnet ist und durch Mittel so gegen die erste Klinge bewegbar angeordnet ist, dass das über die Schmalseite der Möbelbauplatte ragende Ende des Umleimers parallel zu dieser ablängbar ist.

Durch die erfindungsgemäße Vorrichtung zum Ablängen von Umleimem wird ein sogenannter weißbruchfreier Schnitt ermöglicht, bei dem die Schnittfläche der abgelängten Umleimer parallel zur jeweiligen Schmalseite der Möbelbauplatte, Arbeitsplatte und dergleichen ausgebildet sind.

In einer vorteilhaften Ausgestaltung der erfindungsgemäßen Vorrichtung ist die erste Klinge in einem spitzen Winkel zur zweiten Klinge angeordnet, so dass ein kontinuierlicher weißbruchfreier Schnitt der Umleimer, insbesondere auch bei metall- bzw. faserverstärkten thermoplastischen Varianten jederzeit möglich ist.
Ein weiterer Vorteil wird darin gesehen, dass beispielsweise bei verschieden dick dimensionierten Umleimern eine nahezu gratfreie Schnittkante realisierbar ist, welche unabhängig vom Material des Umleimers ist.
Es liegt jedoch auch im Rahmen der Erfindung, dass die erste Klinge etwa parallel zur zweiten Klinge angeordnet ist.

Weiterhin vorteilhaft wird gesehen, dass die erste Klinge und/oder die zweite Klinge eine in einem spitzen Winkel ausgebildete Schneide aufweisen, die je nach Dimensionierung, insbesondere der Dicke des Umleimers, aber auch dem Material, aus dem dieser besteht, zu einer sauberen Durchtrennung führen.
In einer weiteren vorteilhaften Ausgestaltungsform weist die erste Klinge und/oder die zweite Klinge eine in einem prismatischen Querschnitt ausgebildete Schneide auf, die ein Abscheren, insbesondere dünner Umleimer kostengünstig ermöglicht.

Die erfindungsgemäße Vorrichtung zum Ablängen von Umleimern weist vorteilhafterweise von der ersten Klinge in Ablängrichtung des Umleimers beabstandet ein Justierelement auf. Dieses Justierelement, welches beispielsweise als kreisrunder Bolzen ausgebildet ist, führt zu einer zusätzlichen Führung und Stabilisierung der erfindungsgemäßen Vorrichtung an einer Schmalseite der Möbelbauplatte, Arbeitsplatte und dergleichen. Das Justierelement kann dabei starr fixiert an der Basis der erfindungsgemäßen Vorrichtung angeordnet sein. Es liegt jedoch auch im Rahmen der Erfindung, dass das Justierelement drehbeweglich an der Basis angeordnet ist.
In einer weiteren vorteilhaften Ausgestaltung weist das Justierelement wenigstens ein Spannelement und ein Federelement auf, welche so an der erfindungsgemäßen Vorrichtung angeordnet sind, dass das Spannelement über das Federelement und das Justierelement mit der Basis der erfindungsgemäßen Vorrichtung in Wirkverbindung steht und die Schmalseite der Möbelbauplatte, Arbeitsplatte und dergleichen führend umfasst.

Die erfindungsgemäße Vorrichtung weist eine an der Basis angeordnete Halteeinheit auf, an der Mittel angeordnet sind, die eine Bewegung der ersten Klinge und der zweiten Klinge ermöglichen. Diese Mittel umfassen vorteilhafterweise ein Hebelelement, ein Halteelement, ein Federelement sowie wenigstens eine Drehpunktführung.

Die Halteeinheit der erfindungsgemäßen Vorrichtung weist wenigstens eine Drehpunktführung für das die zweite Klinge bewegende Hebelelement auf, so dass mit relativ geringem Kraftaufwand bei ausreichend dimensionierten Hebelelementen ein problemlose Ablängen von Umleimern materialunabhängig erfolgen kann.
Das an der Halteeinheit angeordnete Hebelelement ist mittels einem Federelement entgegen der Ablängrichtung der Umleimer haltbar angeordnet, so dass mit einfachem Hebelumlegen und geringem Kraftaufwand das Ablängen der Umleimer möglich ist.
Die erfindungsgemäße Vorrichtung ist weiterhin so aufgebaut, dass der Abstand zwischen der ersten Klinge und der zweiten Klinge über Einstellelemente veränderbar ist, so dass die erfindungsgemäße Vorrichtung für verschieden dick dimensionierte Umleimer optimal einstellbar ist, was auch den Kraftaufwand für das Ablängen der Umleimer entsprechend reduziert.

In einer weiteren vorteilhaften Ausgestaltungsform ist an der Basis der erfindungsgemäßen Vorrichtung ein Griffelement angeordnet, welches neben dem Halteelement eine zweihändige Bedienung der erfindungsgemäßen Vorrichtung ermöglicht.
Vorteilhafterweise ist die Basis über ein Distanzelement von der Oberseite der Möbelbauplatte beabstandet angeordnet, so dass auch breitere, über die jeweilige Schmalseite der Möbelbauplatte ragende Umleimer ablängbar sind.

Die erfindungsgemäße Vorrichtung weist an der, an der Basis angeordneten Halteeinheit ein Halteelement auf, das in Richtung des Endes des Umleimers an der Halteeinheit angeordnet ist. Es liegt jedoch auch im Rahmen der Erfindung, dass das Halteelement an der dem Ende des Umleimers gegenüberliegenden Seite der Halteeinheit angeordnet ist, so dass die erfindungsgemäße Vorrichtung sowohl für Linkshänder als auch für Rechtshänder geeignet ist.

Durch den Einsatz der erfindungsgemäßen Vorrichtung zum Ablängen von Umleimern ist es erstmals möglich, weißbruchfreie Schnitte zu realisieren, bei denen die Schnittfläche des abgelängten Umleimers den gleichen Winkel zur Schmalseite der Möbelbauplatte, Arbeitsplatte und dergleichen aufweist wie die winklig dazu angeordnete Schmalseite.

Die Erfindung soll nun an einem diese nicht einschränkenden Ausführungsbeispiel näher beschrieben werden.

Es zeigen:
- Fig. 1: Draufsicht einer erfindungsgemäßen Vorrichtung an einem Abschnitt einer Möbelbauplatte
- Fig. 2: Seitenansicht einer erfindungsgemäßen Vorrichtung an einem Abschnitt einer Möbelbauplatte

In Figur 1 ist eine Draufsicht eines Ausschnittes einer Möbeibauplatte 5 dargestellt, mit einer Schmalseite 52, an der ein Umleimer 8 angeordnet ist, mit einer dazu rechtwinklig angeordneten Schmalseite 51 und einer der Schmalseite 52 gegenüberliegenden Schmalseite 51, die in einem etwa stumpfen Winkel zur Schmalseite 52 der Möbelbauplatte 5 angeordnet ist.
Die erfindungsgemäße Vorrichtung weist eine Basis 9 und eine an dieser angeordnete Halteeinheit 3 auf. Die Basis 9 ist in diesem Ausführungsbeispiel etwa kreisrund ausgebildet und liegt mit einer Fläche an der Oberseite der Möbelbauplatte 5. Quer zur Halteeinheit 3 ist die erste Klinge 1 angeordnet, der gegenüberliegend die Klinge 2 positioniert ist. Zwischen der ersten Klinge 1 und der zweiten Klinge 2 ist das abzulängende Ende 4 des Umleimers 8 erkennbar.
Die Klinge 1 liegt direkt an der Schmalseite 51 der Möbelbauplatte 5 an und ist mit ihrer einen, in einem spitzen Winkel ausgebildeten, Schneide direkt an der Oberfläche des abzulängenden Ende 4 des Umleimers 8 angeordnet. Die zweite Klinge 2 ist an der dem abzulängenden Ende 4 des Umleimers 8 gegenüberliegenden Schmalseite 52 der Möbelbauplatte 5 angeordnet.
Durch Mittel 10, welche in diesem Ausführungsbeispiel ein Hebelelement 13, ein Halteelement 12, ein Federelement 11 sowie wenigstens eine Drehpunktführung 14 umfassen, ist es möglich, die Klinge 2 gegen das abzulängende Ende 4 des Umleimers 8 zu bewegen, so dass diese an der Oberfläche des abzulängenden Endes 4 des Umleimers 8 anliegt. In der weiteren Bewegung über das in der Drehpunktführung 14 gelagerte Hebelelement 13 wird nun die erste Klinge 1 so gegen die zweite Klinge 2 bewegt, dass das über die Schmalseite 51 der Möbelbauplatte 5 überstehende Ende 4 des Umleimers 8 parallel zur Schmalseite 51 ablängbar ist.
Dieser Schneidvorgang kann in Zweihandbedienung durch die ausführende Person geführt werden, indem eine Hand das Halteelement 12 fixiert, während die zweite Hand am Griffelement 15 der Basis 9 die gesamte Vorrichtung fixierend gegen die Schmalseite 51 der Möbelbauplatte 5 presst.
In diesem Ausführungsbeispiel ist die erfindungsgemäße Vorrichtung so ausgebildet, dass das Halteelement 12 an der in Richtung des abzulängenden Endes 4 des Umleimers 8 weisenden Seite der Halteeinheit 3 angeordnet ist und so vorteilhafterweise für Rechtshänder bedienbar ist.
Zur weiteren Führung der erfindungsgemäßen Vorrichtung an der Schmalseite 51 der Möbelbauplatte 5 ist von der ersten Klinge 1 in Ablängrichtung beanstandet ein Justierelement 20 angeordnet. Dieses Justierelement 20 steht in Wirkverbindung mit der ebenfalls an der Schmalseite 51 anliegenden ersten Klinge 1 und führt so zu einer stabilen und wenig kraftaufwendigen Schneidposition der die Vorrichtung bedienenden Person.
Das Hebelelement 13 der erfindungsgemäßen Vorrichtung ist mittels eines hier nicht sichtbaren Federelementes 11 entgegen der Ablängrichtung haltbar angeordnet.
In diesem Ausführungsbeispiel ist die zweite Klinge 2 so an der Halteeinheit 3 angeordnet, dass diese über Einstellelemente 7 veränderbar ist, so dass der Spalt zwischen der ersten Klinge 1 und der zweiten Klinge 2 der jeweiligen Dicke des Umleimers 8 optimal anpassbar ist, so dass das abzulängende Ende 4 des Umleimers 8 ohne großen Kraftaufwand mit einer kurzen Bewegung des Hebelelementes 13 um die Drehpunktführung 14 abtrennbar ist.

In Figur 2 ist eine Seitenansicht der erfindungsgemäßen Vorrichtung dargestellt, die an einem Abschnitt der Schmalseite 51 der Möbelbauplatte 5 angeordnet ist. Die Basis 9 der erfindungsgemäßen Vorrichtung ist über das Distanzelement 91 von der Oberseite der Möbelbauplatte 5 beabstandet angeordnet und durch die bedienende Person über das Griffelement 15 fixierbar.
In diesem Ausführungsbeispiel ist das Justierelement 20 so ausgebildet, dass es ein Federelement 22 und ein Spannelement 21 umfasst. Durch diese vorteilhafte Ausbildung lässt sich mithilfe des orthogonal zur Ablängrichtung angeordneten Spannelementes 21 die Schmalseite 51 der Möbelbauplatte 5 umfassen, was zu einer besseren und optimaleren Fixierung bzw. Führung beim Ablängen von Umleimem 8 führt.
Das abzulängende Ende 4 des Umleimers 8 ist zwischen der ersten Klinge 1 und der zweiten Klinge 2 erkennbar, wobei in diesem Ausführungsbeispiel die erste Klinge 1 in einem spitzen Winkel zur zweiten Klinge 2 angeordnet ist und an einer Stelle am abzulängenden Ende 4 des Umleimers 8 anliegt. Die erste Klinge 1 weist eine in einem spitzen Winkel ausgebildete Schneide auf, während die zweite Klinge 2 eine in einem prismatischen Querschnitt ausgebildete Schneide aufweist.
An der Halteeinheit 3 ist das Hebelelement 13 erkennbar, welches über die Drehpunktführung 14, welche in diesem Ausführungsbeispiel als Rundbolzen ausgebildet ist, drehbar an der Halteeinheit 3 angeordnet und über das an der Drehpunktführung 14 angeordnete Federelement 11 fixierbar ist. Durch eine Drehbewegung des Hebelelementes 13 um die Drehpunktführung 14 wird in einem ersten Schritt die zweite Klinge 2 an die Oberfläche des abzulängenden Endes 4 des Umleimers 8 herangeführt und in einem zweiten Schritt bei weiterer Bewegung des Hebelelementes 13 um die Drehpunktführung 14 schneidet die erste Klinge 1 das abzulängende Ende 4 des Umleimers 8 ab, wobei die Schnittfläche des abgelängten Umleimers 8 weißbruchfrei ist und den gleichen Winkel zur Schmalseite 52 der Möbelbauplatte 5 aufweist wie die Schmalseite 51.
In diesem Ausführungsbeispiel ist die erfindungsgemäße Vorrichtung so ausgebildet, dass das Halteelement 12 an der in Richtung des abzulängenden Endes 4 des Umleimers 8 gegenüberliegenden Seite der Halteeinheit 13 angeordnet ist und somit für Linkshänder optimal geeignet ist.
Somit ist durch den Einsatz der erfindungsgemäßen Vorrichtung zum Ablängen von Umleimern 8 erstmals ein weißbruchfreier Schnitt, insbesondere bei Umleimern 8 aus thermoplastischen Werkstoffen möglich, wobei die Schnittfläche des abgelängten Umleimers 8 in etwa den gleichen Winkel zur Schmalseite 52 der Möbelbauplatte 5 aufweist wie die Schmalseite 51.

## Patentansprüche

1. Vorrichtung zum Ablängen von Umleimern, insbesondere von Kunststoffextrusionsprofilen, welche an wenigstens einer Schmalseite (51, 52) von Möbelbauplatten (5), Arbeitsplatten und dergleichen angeordnet sind, wobei eine erste Schmalseite (51) winklig zu einer zweiten Schmalseite (51) angeordnet ist, mit einer Basis (9) und einer Halteeinheit (3), mit einer quer zur Halteeinheit (3) angeordneten ersten Klinge (1) und einer gegenüberliegend angeordneten zweiten Klinge (2),
**dadurch gekennzeichnet,**
**dass** die an der Halteeinheit (3) angeordnete zweite Klinge (2) etwa bündig am abzulängenden Ende (4) des an der ersten Schmalseite (52) der Möbelbauplatte (5) angeordneten Umleimers (8) positioniert ist, wobei sich die erste Klinge (1) wenigstens teilweise am Ende (4) des Umleimers (8) und an der zweiten Schmalseite (51) der Möbelbauplatte (5) abstützt, dass die zweite Klinge (2) an der dem Ende (4) des Umleimers (8) gegenüberliegenden ersten Schmalseite (52) der Möbelbauplatte (5) angeordnet ist und durch Mittel (10) so gegen die erste Klinge (1) bewegbar angeordnet ist, dass das über die erste Schmalseite (52) der Möbelbauplatte (5) ragende Ende (4) des Umleimers (8) parallel zur zweiten Schmalseite (51) ablängbar ist und dass die erste Klinge (1) in etwa parallel zur zweiten Klinge (2) angeordnet ist.

2. Vorrichtung nach Anspruch 1, **dadurch gekennzeichnet, dass** die erste Klinge (1) eine in einem spitzen Winkel ausgebildete Schneide und die zweite Klinge (2) eine in einem prismatischen Querschnitt ausgebildete Schneide aufweist.

3. Vorrichtung nach einem der vorhergehenden Ansprüche, **dadurch gekennzeichnet, dass** von der ersten Klinge (1) in Ablängrichtung des Umleimers (8) beabstandet ein Justierelement (20) angeordnet ist.

4. Vorrichtung nach einem der vorhergehenden Ansprüche, **dadurch gekennzeichnet, dass** die Mittel (10) ein Hebelelement (13), ein Halteelement (12), ein erstes Federelement (11) sowie wenigstens eine Drehpunktführung (14) umfassen.

5. Vorrichtung nach einem der vorhergehenden Ansprüche, **dadurch gekennzeichnet, dass** die Halteeinheit (3) wenigstens eine Drehpunktführung (14) für das die zweite Klinge (2) bewegende Hebelelement (13) aufweist.

6. Vorrichtung nach einem der vorhergehenden Ansprüche, **dadurch gekennzeichnet, dass** das Hebelelement (13) mittels einem ersten Federelement (11) entgegen der Ablängrichtung des Umleimers (8) haltbar ist.

7. Vorrichtung nach einem der vorhergehenden Ansprüche, **dadurch gekennzeichnet, dass** das Halteelement (12) an der in Richtung des abzulängenden Endes (4) des Umleimers (8) weisenden Seite der Halteeinheit (3) angeordnet ist.

8. Vorrichtung nach einem der vorhergehenden Ansprüche, **dadurch gekennzeichnet, dass** der Abstand zwischen der ersten Klinge (1) und der der zweiten Klinge (2) über wenigstens ein Einstellelement (7) veränderbar ist.

9. Vorrichtung nach einem der vorhergehenden Ansprüche, **dadurch gekennzeichnet, dass** das Justierelement (20) wenigstens ein Spannelement (21) und ein zweites Federelement (22) aufweist.

10. Vorrichtung nach einem der vorhergehenden Ansprüche, **dadurch gekennzeichnet, dass** das Spannelement (21) orthogonal zur Ablängrichtung bewegbar angeordnet ist.

11. Vorrichtung nach einem der vorhergehenden Ansprüche, **dadurch gekennzeichnet, dass** an der Basis (9) wenigstens ein Griffelement (15) angeordnet ist.

12. Vorrichtung nach einem der vorhergehenden Ansprüche, **dadurch gekennzeichnet, dass** die Basis (9) über eine Distanzelement (91) von der Oberseite der Möbelbauplatte (5) beabstandet angeordnet ist.

13. Vorrichtung nach einem der vorhergehenden Ansprüche, **dadurch gekennzeichnet, dass** die Schnittfläche des abgelängten Umleimers (8) den gleichen Winkel zur ersten Schmalseite (52) der Möbelbauplatte (5) wie die zweite Schmalseite (51) aufweist.

## Claims

1. Device for the cutting to size of edge strips, in particular of extruded plastic profiles, which are arranged on at least one narrow side (51, 52) of furniture panels (5), work tops and the like, wherein a first narrow side (51) is arranged at an angle to a second narrow side (51), having a base (9) and a retaining unit (3), having a first blade (1) arranged transversely to the retaining unit (3) and a second blade (2) arranged opposite the first,
**characterized**
**in that** the second blade (2) arranged on the retaining unit (3) is positioned approximately flush against the end (4) to be cut to size of the edge strip (8) arranged on the first narrow side (52) of the furniture panel (5), wherein at least part of the first blade (1) is supported on the end (4) of the edge strip (8) and on the second narrow side (51) of the furniture panel (5), in that the second blade (2) is arranged on the first narrow side (52), opposite the end (4) of the edge strip (8), of the furniture panel (5) and is arranged such that it can be moved by means (10) towards the first blade (1) in such a way that the end (4), protruding beyond the first narrow side (52) of the furniture panel (5), of the edge strip (8) can be cut to size parallel to the second narrow side (51) and in that the first blade (1) is arranged approximately parallel to the second blade (2).

2. Device according to Claim 1, **characterized in that** the first blade (1) has a cutting edge formed with an acute angle and the second blade (2) has a cutting edge formed with a prismatic cross section.

3. Device according to one of the preceding claims, **characterized in that** an adjusting element (20) is arranged spaced apart from the first blade (1) in the cutting-to-size direction of the edge strip (8).

4. Device according to one of the preceding claims, **characterized in that** the means (10) comprise a lever element (13), a retaining element (12), a first spring element (11) and at least one pivot-point guide (14).

5. Device according to one of the preceding claims, **characterized in that** the retaining unit (3) has at least one pivot-point guide (14) for the lever element (13) moving the second blade (2).

6. Device according to one of the preceding claims, **characterized in that** the lever element (13) can be held by a first spring element (11) counter to the cutting-to-size direction of the edge strip (8).

7. Device according to one of the preceding claims, **characterized in that** the retaining element (12) is arranged on that side of the retaining unit (3) which faces in the direction of the end (4) to be cut to size of the edge strip (8).

8. Device according to one of the preceding claims, **characterized in that** the distance between the first blade (1) and the second blade (2) can be altered by way of at least one setting element (7).

9. Device according to one of the preceding claims, **characterized in that** the adjusting element (20) has at least one tensioning element (21) and a second spring element (22).

10. Device according to one of the preceding claims, **characterized in that** the tensioning element (21) is arranged such that it can move orthogonally with respect to the cutting-to-size direction.

11. Device according to one of the preceding claims, **characterized in that** at least one gripping element (15) is arranged on the base (9).

12. Device according to one of the preceding claims, **characterized in that** the base (9) is arranged spaced apart from the top side of the furniture panel (5) by way of a spacer element (91).

13. Device according to one of the preceding claims, **characterized in that** the cut surface of the cut-to-size edge strip (8) has the same angle to the first narrow side (52) of the furniture panel (5) as the second narrow side (51).

## Revendications

1. Dispositif pour couper à la longueur voulue des bandes de chant, notamment des profilés extrudés en matière synthétique, disposés au moins au niveau d'un côté étroit (51, 52) de plaques de meuble (5), de plaques à travailler ou de leur équivalent, un premier côté étroit (51) étant disposé selon un certain angle par rapport à un deuxième côté étroit (51), avec une base (9) et une unité d'arrêt (3), avec une première lame (1) disposée transversalement par rapport à l'unité d'arrêt (3) et une deuxième lame (2) disposée à l'opposé, **caractérisé en ce que** la deuxième lame (2) disposée au niveau de l'unité d'arrêt (3) est positionnée approximativement en affleurement au niveau de l'extrémité (4) à raccourcir de la bande de chant (8) disposée au niveau du premier côté étroit (52) de la plaque de meuble (5), la première lame (1) s'appuyant au moins en partie contre l'extrémité (4) de la bande de chant (8) et contre le deuxième côté étroit (51) de la plaque de meuble (5), **en ce que** la deuxième lame (2) est disposée au niveau du premier côté étroit (52) de la plaque de meuble (5) opposé à l'extrémité (4) de la bande de chant (8) et est disposée de façon mobile contre la première lame (1) du fait de moyens (10) de telle sorte que l'extrémité (4) de la bande de chant (8) saillant au-delà du premier côté étroit (52) de la plaque de meuble (5) peut être raccourcie parallèlement au deuxième côté étroit (51) et **en ce que** la première lame (1) est disposée approximativement parallèlement à la deuxième lame (2).

2. Dispositif selon la revendication 1, **caractérisé en ce que** la première lame (1) comporte un tranchant réalisé selon un angle aigu et **en ce que** la deuxième lame (2) comporte un tranchant réalisé selon une section transversale prismatique.

3. Dispositif selon l'une quelconque des revendications précédentes, **caractérisé en ce qu'**un élément d'ajustement (20) est disposé à une certaine distance de la première lame (1) dans la direction de raccourcissement de la bande de chant (8).

4. Dispositif selon l'une quelconque des revendications précédentes, **caractérisé en ce que** les moyens (10) comprennent un élément de levier (13), un élément d'arrêt (12), un premier élément de ressort (11) ainsi qu'au moins un guide de point de rotation (14).

5. Dispositif selon l'une quelconque des revendications précédentes, **caractérisé en ce que** l'unité d'arrêt (3) comporte au moins un guide de point de rotation (14) pour l'élément de levier (13) déplaçant la deuxième lame (2).

6. Dispositif selon l'une quelconque des revendications précédentes, **caractérisé en ce que** l'élément de levier (13) peut être arrêté à l'aide d'un premier élément de ressort (11) par rapport à la direction de raccourcissement de la bande de chant (8).

7. Dispositif selon l'une quelconque des revendications précédentes, **caractérisé en ce que** l'élément d'arrêt (12) est disposé au niveau du côté de l'unité d'arrêt (3) orienté en direction de l'extrémité (4) à raccourcir de la bande de chant (8).

8. Dispositif selon l'une quelconque des revendications précédentes, **caractérisé en ce que** l'écartement entre la première lame (1) et la deuxième lame (2) est modifiable par le biais d'au moins un élément de réglage (7).

9. Dispositif selon l'une quelconque des revendications précédentes, **caractérisé en ce que** l'élément d'ajustement (20) comporte au moins un élément de serrage (21) et un deuxième élément de ressort (22).

10. Dispositif selon l'une quelconque des revendications précédentes, **caractérisé en ce que** l'élément de serrage (21) est disposé de façon à pouvoir être déplacé perpendiculairement à la direction de raccourcissement.

11. Dispositif selon l'une quelconque des revendications précédentes, **caractérisé en ce qu'**au moins un élément de préhension (15) est disposé au niveau de la base (9).

12. Dispositif selon l'une quelconque des revendications précédentes, **caractérisé en ce que** la base (9) est disposée à une certaine distance du côté supérieur de la plaque de meuble (5) par le biais d'un élément d'écartement (91).

13. Dispositif selon l'une quelconque des revendications précédentes, **caractérisé en ce que** la surface de coupe de la bande de chant (8) à raccourcir présente le même angle par rapport au premier côté étroit (52) de la plaque de meuble (5) que par rapport au deuxième côté étroit (51).
